# EUROPÄISCHE PATENTSCHRIFT

(11) **EP 2 723 650 B1**
(45) Veröffentlichungstag und Bekanntmachung des Hinweises auf die Patenterteilung: **15.06.2016**
(21) Anmeldenummer: 12730819.5
(22) Anmeldetag: 01.06.2012
(51) Int. Cl.: B65D 51/28

(54) **BEFÜLLBARER VERSCHLUSS ZUM AUSLÖSEN DER ENTLEERUNG EINER KAPSEL**
FILLABLE CLOSURE FOR TRIGGERING THE EMPTYING OF A CAPSULE
DISPOSITIF DE FERMETURE REMPLISSABLE PERMETTANT DE DECLANCHER LE VIDAGE D'UNE CAPSULE

(30) Priorität: 21.06.2011 EP 11170835
(43) Veröffentlichungstag der Anmeldung: 30.04.2014
(73) Patentinhaber: Bevaswiss AG, 8212 Neuhausen am Rheinfall (CH); Riwisa AG, 5607 Hägglingen (CH)
(72) Erfinder: SEELHOFER, Fritz, CH-8315 Lindau (CH); ZANGERLE, Wolfgang, CH-5507 Mellingen (CH)
(74) Vertreter: Felber, Josef
(86) Internationale Anmeldenummer: PCT/EP2012/060436
(87) Internationale Veröffentlichungsnummer: WO 2012/175317

(56) Entgegenhaltungen:
- DE-B3-102007 028 707
- FR-A1- 2 853 302

## Beschreibung

Diese Erfindung betrifft einen befüllbaren Verschluss, der auslösbar ist, sodass eine im Innern des Verschlusses untergebrachte, separat befüllte kleine Kapsel dadurch geöffnet und in den Behälter entleert wird, mit dem der Verschluss ausgerüstet ist. Viele Getränke werden heute schon durch Mischen eines Konzentrates mit Wasser erzeugt. Anstatt das fertige Gemisch zu distribuieren, wäre es viel effizienter, wenn die Flaschenabfüller vor Ort bloss Wasser abfüllen könnten, und das Konzentrat erst beim Konsumenten durch das erstmalige Öffnen der Flasche dem Wasser in der Flasche zugegeben und dann mit ihm gemischt würde.

Eine bekannte Lösung für ein Zudosieren einer separaten Flüssigkeit ist ein Kunststoff-Dosierverschluss und zugehöriger Behälterhals für einen Behälter. Er besteht aus einer Gewindekappe, einer separat befüllbaren und mit einer Folie verschliessbaren bzw. nach Befüllung verschlossenen Kapsel im Innern und einem zugehörigen Behälterhals. Die Kapsel ist mit ihrer Schliessfolie nach unten gerichtet innerhalb des Behälterhalses gehalten. Bei auf den Behälterhals aufgesetzter Kappe ragt sie in das Innere des Behälterhalses, und es ist eine Stech- und Schneideeinrichtung am unteren Rand des Behälterhalses vorhanden, mittels derer die Schliessfolie am unteren Ende der Kapsel beim erstmaligen Öffnen des Kunststoff-Dosierverschlusses von unten öffnenbar ist, sodass die in der Kapsel enthaltene Substanz in den Behälter fällt. Die Gewindekappe wird beim Drehen im Gegenuhrzeigersinn - also in Löserichtung - zunächst auf dem Behälterhals nach unten verschoben, wodurch die Folie der Kapsel über eine Stech- und Schneideeinrichtung gedrückt und somit von unten aufgeschnitten wird, während die Gewindekappe auf dem Behälterhals einen Anschlag findet. Bei weiterem Drehen der Gewindekappe in Löserichtung nimmt diese den Behälterhals mit, der seinerseits mit einem Gewinde auf dem Behälterstutzen sitzt, wobei aber dieses Weiterdrehen ein grösseres Drehmoment zum Losschrauben erfordert. Wird also die Gewindekappe weitergedreht, so nimmt sie den Behälterhals und die darin liegende nun leere Kapsel mit und der ganze Verschluss wird vom Behälterstutzen weggeschraubt. Der Nachteil dieser Lösung ist aber, dass sie in der Konstruktion und Ausführung aufwändig ist, werden doch links- und rechtsläufige Gewinde benötigt, damit beim Losschrauben der Gewindekappe im Gegenuhrzeigersinn diese zunächst nach abwärts bewegt wirtd, und beim Weiterdrehen mittels eines andere Gewindes dann aufwärts bewegt wird. Auch die Montage des Verschlusses ist nicht unproblematisch. DE 10 2007 028707 B3 (STAATL MINERALBRUNNEN AG BAD B [DE]) wird als nächstliegender Stand der Technik angesehen. Darin ist ebenfalls ein befüllbare Verschluss zum Auslösen der Entleerung einer zu diesem Verschluss gehörenden, separat befüllten Kapsel (18) offenbart. Der Verschluss besteht aus einer auf den Gewindestutzen eines Behälters aufschraubbaren Verschlusskappe (10), in welche eine separat befüllte Kapsel (18) in geschlossenem Zustand von unten einsetzbar ist. Sie weist eine nach unten gerichtete Siegelfolie auf. Die Verschlusskappe (10) weist eine deformierbare Oberseite (14d) auf, die unter Deformation im Zentrum nach unten drückbar ist. Dadurch wird die Oberseite der eingesetzten Kapsel (18) ebenfalls deformiert und nach unten gedrückt, was die Siegelfolie der Kapsel (18) soweit unter Zugspannung setzt, dass sie bricht oder platzt. FR 2 853 302 A1 (NESTLE WATERS MAN & TECHNOLOGY [FR]) zeigt ebenfalls einen derartigen Verschluss. Bei diesen beiden Lösungen erfolgt das Aufplatzen der Siegelfolie nicht kontrolliert, und es ist auch nicht sichergestellt, dass die einmal aufgeplatzte Siegelfolie aufgrund von elastischen Kräften nicht wieder halbwegs zugeht. Ausserdem ist bei diesen Ausführungen die ganze Druckfläche elastisch ausgeführt. In der Folge werden die eingesetzten Kapseln unkontrolliert zerquetscht. Sie wirken wie Ballone und haben keine Führung.

Die Aufgabe der vorliegenden Erfindung ist es, einen befüllbaren Verschluss zu einer separat zu befüllenden Kapsel zu schaffen, der einfacher in der Herstellung und in der Montage ist, aus einer minimalen Anzahl Teile besteht, und der durch eine einzige Handlung - eine einzelne Aktion - so betätigbar ist, dass der Inhalt der befüllten Kapsel in den mit dem Verschluss bestückten Behälter entleert wird. Der Verschluss soll sicherstellen, dass die einmal aufgeplatzte Siegelfolie aufgrund von elastischen Kräften nicht wieder halbwegs zugehen kann, und die eingesetzten Kapseln sollen kontrolliert zerquetschen. Ausserdem soll die Kapsel auch sauerstoff- und lichtdicht ausgeführt werden können,

Diese Aufgabe wird gelöst von einem befüllbarer Verschluss zum Auslösen der Entleerung einer zu diesem Verschluss gehörenden, separat befüllten Kapsel, der Verschluss bestehend aus einer auf den Gewindestutzen eines Behälters aufschraubbaren Verschlusskappe mit deformierbarer Oberseite, in welche Verschlusskappe eine separat befüllte Kapsel in geschlossenem Zustand von unten einsetzbar ist, mit nach unten gerichteter Siegelfolie der Kapsel, wobei die Oberseite der eingesetzten Kapsel deformierbar ausgeführt ist und axial nach unten drückbar ist, sodass die nach unten gerichtete Siegelfolie der Kapsel bricht oder platzt, und der sich dadurch auszeichnet, dass an der Unterseite der Verschlusskappe ein axial nach unten ragendes Dreieckprofil, Kreuzprofil oder sternförmiges Profil angeformt ist, welches in eine zum Querschnitt dieses Dreieckprofils, Kreuzprofils oder sternförmigen Profils passende Vertiefung in der deformierbaren Oberseite der eingesetzten Kapsel einpasst, und dass durch Niederdrücken dieses Dreieckprofils, Kreuzprofils oder sternförmigen Profiles die Vertiefung deren äussere untere Ecken auf die Siegelfolie der Kapsel drückbar sind, und dass die Siegelfolie Schwächungslinien aufweist, sodass die Ecken auf die Winkelhalbierenden der durch die Schwächungslinien gebildeten Kreissegmente auftreffen und dieselben nach Aufplatzen der Schwächungslinien von den Ecken nach unten schwenkbar sind und hernach nach unten geschwenkt haltbar sind. Die äusseren Ecken der Vertiefung wirken dann ebenfalls gezielt auf die Siegelfolie. Diese ist mit speziellen Schwächungslinien versehen, sodass die Ecken der Vertiefung jeweils zwischen denselben aufdrücken. Damit erfolgt das Aufplatzen kontrolliert und die einmal aufgeplatzte Siegelfolie wird sicher offengehalten. Diese Vertiefung entleert die Kapsel infolge Volumenverdrängung, und ausserdem hält sie die nach unten ragenden Segmente der Siegelfolie zuverlässig nach unten gebogen und somit die Kapsel offen, sodass der Kapselinhalt zuverlässig und vollständig abfliessen kann.

In den Figuren sind verschiedene Varianten dieses befüllbaren Verschlusses mit Druckknopf in jeweils mehreren Ansichten dargestellt. Anhand dieser Figuren wird der Verschluss im Einzelnen beschrieben und seine Funktion wird erklärt.

Es zeigt:
- FIG. 1: Eine erste Variante mit direkter Betätigung der Kapselentleerung in einem perspektivischen Querschnitt dargestellt;
- FIG. 2: Den Verschluss mit der zugehörigen separat befüllten Kapsel vor deren Einsetzen;
- FIG. 3: Den Verschluss in einem perspektivischen Querschnitt dargestellt, und daneben den umbördelbaren Rand der von unten einsetzbaren Kapsel zu deren Sicherung als Detaillösung A und als Alternative einen Widerhaken zum Halten der Kapsel als Detaillösung B;
- FIG. 4: Diesen Verschluss nach dem Niederdrücken des Druckknopfes und mit entleerter Kapsel;
- FIG. 5: Eine Lösung für die Erstöffnungsgarantie an diesem Verschluss;
- FIG. 6: Eine zweite Variante eines Verschlusses mit indirekter Betätigung der Kapselentleerung durch Drehung einer zusätzlichen Drehkappe in einem perspektivischen Querschnitt dargestellt;
- FIG. 7: Diesen Verschluss nach Figur 6 in einem Querschnitt in vergrösserter Darstellung gezeigt;
- FIG.8: Die Verschlusskappe nach Figur 6 und 7 nach dem indirekten Betätigen der Kapselentleerung.
- FIG. 9: Eine Ausführung des Verschlusses mit einem Höcker in Form eines kreuzförmigen Profils, sowie mit einer Kapsel mit einer zu diesem Höcker passenden Vertiefung in ihrer Oberseite und kreuzförmigen Schwächungslinien in ihrer Siegelfolie, für eine Betätigung durch Drehen;
- FIG. 10: Den Verschluss nach Figur 9 im zusammengebauten Zustand in einem Querschnitt dargestellt;
- FIG. 11: Eine Ausführung des Verschlusses mit einem Höcker in Form eines kreuzförmigen Profils, sowie mit einer Kapsel mit einer zu diesem Höcker passenden Vertiefung in ihrer Oberseite und kreuzförmigen Schwächungslinien in ihrer Siegelfolie, für eine Betätigung mittels Druckknopf;
- FIG. 12: Den Verschluss nach Figur 9 oder 10 mit eingelegter Kapsel im noch geschlossenen Zustand der Kapsel.

Die Figuren 1-8 offenbaren nicht alle Merkmale der Erfindung, aber sie erleichtern deren Verständnis.

In Figur 1 sieht man eine erste Variante eines Verschlusses, welcher die Entleerung der separat befüllten und eingesetzten Kapsel mit einer einzigen direkten Betätigung ermöglicht. Der Verschluss bildet eine Verschlusskappe 1 mit einem Innengewinde 7, sodass sie auf einen Gewindestutzen eines Behälters aufschraubbar ist. Am unteren Rand der Verschlusskappe 1 weist diese ein umlaufendes Band 3 auf, welches über eine Dünnstelle 5 mit der Verschlusskappe 1 verbunden ist. Dieses Band 3 bietet eine Erstöffnungsgarantie und verbleibt beim Losschrauben der Verschlusskappe 1, wenn die Flasche das erste Mal geöffnet wird, am Flaschenstutzen, weil dann die Dünnstelle 5 reisst. Die Verschlusskappe 1 weist auf ihrer Oberseite eine Einlassung 8 auf, das heisst eine Vertiefung der Deckelfläche. Diese Deckelfläche ist im gezeigten Beispiel als giebelförmiger, in axialer Richtung deformierbarer Druckknopf 4 ausgeführt, dessen abgeplattete Spitze eine hier kreisrunde Drückerfläche 6 bildet. Die Drückerfläche 6 ist auf ihrer Unterseite in einen Höcker 9 ausgeformt, und die Wand des Druckknopfes 4 ist verhältnismässig dünn ausgeführt, sodass der Druckknopf 4 von der hier von oben gesehen konvexen Ausformung durch Druck auf die Drückerfläche 6 in axialer Richtung nach unten drückbar ist, unter Deformation der Druckknopfwand. Damit ist der Druckknopf 4 nach unten in eine konkave Form drückbar. Auf der Unterseite des Druckknopfes 4 bildet dieser mit seinem äusseren Rand eine umlaufende, nach unten ragende Schulter 10. Auf diese Schulter 10 ist von unten eine kreisrunde Kapsel 2 aufsetzbar, die dann mit ihrem äusseren Rand passgenau auf dieser Schulter 10 anliegt und auf ihr durch eine Umbördelung 14 gehalten ist. Diese Kapsel 2 besteht ihrerseits aus einem kuppelartigen Oberteil, welches am äusseren Rand in eine oben und unten ebene Auskragung 12 ausläuft. Im Zentrum des Oberteils ist eine Vertiefung 11 ausgeformt, in welche der Höcker 9 am Druckknopf 4 einpasst. Zum Befüllen wird dieses kuppelartige Oberteil, das dann noch ein separates Teil bildet, in eine gestürzte Lage gebracht, sodass es eine Schüssel bildet. Diese wird befüllt, und hernach wird sie mit einer kreisscheibenförmigen Folie 15 zu einer Kapsel 2 verschlossen. Hernach ist diese Kapsel 2 hermetisch verschlossen. Sogar eine aspetische Befüllung und Versiegelung ist dadurch gewährleistet. Wenn das kuppelartige Oberteil eine Alufolie enthält, und auch die Folie 15 eine solche enthält, wird die Kapsel 2 gar sauerstoffdicht und auch lichtdicht. Damit eröffnet sie die Möglichkeit zu einer Befüllung auch mit höchst sensitiven, lichtempfindlichen Inhaltstoffen.

Die Figur 2 zeigt den Verschluss mit der zugehörigen separat befüllten Kapsel 2 mit ihrem gewölbten Oberteil 13 vor deren Einsetzen. Sie wird von unten mit der konvexen Oberseite 13 voran in den Verschluss 1 eingesetzt. Auf ihrer Unterseite ist die Kapsel 2 eben und wird durch die Folie 15 verschlossen. Diese Folie 15, die hier unter der Kapsel 2 zusätzlich noch gesondert dargestellt ist, ist mit Schwächungslinien 45 versehen, damit sie wie später beschrieben wird gezielt längs dieser Schwächungslinien 45 aufgebrochen wird. Die Schwächungslinien 45 können anstelle eines Kreuzes auch einen Stern aus drei Linien bilden, wie darunter in einer weiteren Variante gezeigt ist. Die Folie 15 wird bei gestürztem Oberteil 13 auf die Auskragung 12 aufgelegt und mit ihr verschweisst oder versiegelt. Die konvexe Oberseite 13 weist im Zentrum eine Vertiefung 11, in welche der Höcker 9 an der Verschlusskappe 1 hineinzuragen bestimmt ist. Am unteren Rand des Verschlussdeckels 1 ist das Garantieband 3 sichtbar, welches über eine durchgehende Dünnstelle 5 oder über einige Materialbrücken 16 angeformt. Beim späteren Losschrauben der Verschlusskappe 1 wird die Dünnstelle 5 abgeschert oder die Materialbrücken 16, die als Sollbruchstellen ausgeführt sind, brechen und geben die Verschlusskappe 1 zum Losschrauben frei.

Die Figur 3 zeigt unter Detail A eine erste Lösung, wie die Kapsel 2 in der Verschlusskappe 1 gehalten sein kann. Zur Befestigung der Kapsel 2 auf der nach unten ragenden Schulter 10 auf der Unterseite des kuppelartigen Gewölbes 4 weist diese Schulter 10 an ihrem äusseren Rand in dieser Lösung einen senkrecht auf ihr stehenden Wandvorsatz 17 auf, welcher sich in axialer Richtung zum Verschluss erstreckt. Nach dem Einsetzen der Kapsel 2 wird der Wandvorsatz 17 in warmem Zustand nach innen gegen das Zentrum des Verschlusses hin umgelegt, wie das mit einem Pfeil eingezeichnet ist, und auf die Folie 15 angepresst und abgekühlt. Fortan ist die Kapsel 2 durch die entstandene Umbördelung 14 sicher im Verschluss 1 gehalten. Als Alternative können auch - wie in Detaillösung B gezeigt - eine Anzahl Widerhaken 43 über den Umfang verteilt am Wandvorsatz 17 angeformt sein. Die Kapsel 2 ist dann mit ihrem Rand an diesen Widerhaken 43 einklickbar, wonach sie in dieser Lage sicher gehalten ist.

Die Figur 4 zeigt den Verschluss nach dem Niederdrücken der Drückerfläche 6 in einem perspektivisch gesehenen Querschnitt. Durch das Niederdrücken der Drückerfläche 6 und damit des Druckknopfes 4 in axialer Richtung nach unten drückt der Höcker 9 auf die darunterliegende Vertiefung 11 in der Oberseite 13 der eingesetzten Kapsel 2. Dadurch drückt der Inhalt der Kapsel 2 von innen auf ihre Unterseite, das heisst von innen auf die Folie 15. Wird der Pressdruck hinreichend erhöht, so bricht oder reisst die Folie 15 unter der entstandenen Dehnkraft längs der Schwächungslinien 45 und der Kapselinhalt fällt vollständig aus ihr heraus nach unten.

Die Figur 5 zeigt eine erste Lösung für die Realisierung einer Erstöffnungsgarantie an diesem Verschluss, wie er in den Figuren 1 bis 4 vorgestellt ist. Wenn die Verschlusskappe 1 nämlich so wie in den bisher gezeigten Figuren gefertigt wird, kann jedermann die offen zugängliche Drückerfläche 6 niederdrücken und die Kapsel 2 in den Flascheninhalt entleeren. Dieses Drücken auf die Drückerfläche 6 könnte daher missbräuchlich erfolgen: Aus purem Schabernack könnte jemand die Drückerfläche 6 in einer Reihe von Flaschen in einem Regal einfach so niederdrücken. Die Hemmschwelle dazu ist relativ gering. Um das zu vermeiden weist die hier gezeigte Verschlusskappe 1 einen scharnierend an deren Rand angeformten Deckel 18 auf. Am äusseren Rand des Deckels 18, das heisst auf der dem Scharnier 19 gegenüberliegenden Seite des Deckels 18, ist eine Klinke 20 als Schnappelement angeformt. Wird der Deckel 18 umgeschwenkt und auf die Verschlusskappe 1 niedergeschwenkt, so hakt die Klinke 20 in einem Fenster 22 an einem dort angeformten Streifen 21 ein. Der Deckel 18 kann hinfort nur dann aufgeschwenkt werden und den Zugang zum Druckknopf 4 und seiner Drückerfläche 6 freigeben, wenn zunächst der Streifen 21 von der Verschlusskappe 1 weggerissen wird. Hierzu ist der Streifen 21 über eine Dünnstelle 23 am oberen äusseren Rand der Verschlusskappe 1 angeformt. An der Grifflasche 24 kann der Streifen 21 ergriffen und längs des Umfanges der Verschlusskappe 1 weggerissen werden, unter Bruch der Dünnstelle 23. Zum Vermeiden, dass dieser Streifen 21 achtlos weggeworfen wird, kann die Dünnstelle 23 so ausgeführt werden, dass sie sich nicht über die ganze Länge des Streifens 21 erstreckt, sodass dieser nach einem teilweisen Losreissen sicher an der Verschlusskappe 1 gehalten bleibt, jedoch die Klinke 20 freigibt, sodass der Deckel 18 aufgeschwenkt werden kann. Insgesamt besteht die gesamte Verschlusslösung aus einzig drei Teilen, nämlich aus der Deckelkappe 1 mit ihrem allenfalls einstückig angeformten Deckel 18 für die Erstöffnungsgarantie, dann weiter aus der separat befüllbaren Kapsel 2, die ihrerseits aus zwei Teilen besteht, nämlich aus der kuppelartigen Oberseite 13 als schüsselförmiges Spritzteil und der Folie 15 zum Verschliessen der Kapsel - insgesamt also aus bloss drei Teilen!

Die Figur 6 zeigt eine zweite Variante eines Verschlusses mit indirekter Betätigung der Kapselentleerung in einem perspektivischen Querschnitt dargestellt. Hier ist besteht der Verschluss aus einem weiteren, zusätzlichen Spitzteil, nämlich aus einer Drehkappe 25, die der indirekten Betätigung des Verschlusses dient. Der Verschluss unterhalb dieser Drehkappe 25 ist praktisch identisch mit dem zu den Figuren 1 bis 4 vorgestellten Verschluss, mit bloss den folgenden Ausnahmen: Oberhalb des Druckknopfes 4 und seiner Drückerfläche 6 der Verschlusskappe 1 ist hier eine schraubenlinienförmige Betätigungsfläche 26 realisiert, indem ein Rohrabschnitt 27 oben auf dem Druckknopf 4 angeformt ist, der sich ab der Drückerfläche 6 nach oben erstreckt. Dieser Rohrabschnitt 27 bildet mit seinem oberen Ende zwei schraubenlinienförmige Abschnitte als Betätigungsflächen 26, von denen wegen der Schnittdarstellung nur die eine sichtbar ist. An der Unterseite 28 der darüberliegenden Drehkappe 25 ist ein gleicher Rohrabschnitt 29 in axialer Richtung angeformt, dessen schraubenlinienförmigen Abschnitte 30 formschlüssig an jene am unteren Rohrabschnitt 27 anschliessen. Die beiden Rohrabschnitte 27,29 liegen vorteilhaft geführt aufeinander, indem der Rand des einen eine Nut bildet, in welche der Rand des anderen Rohrabschnittes als Feder eingreift, wie das anhand einer Detailzeichnung zu Figur 7 gezeigt ist. Die Drehkappe 25 ist von oben über die Verschlusskappe 1 geprellt, sodass das umlaufende Band 44 an der Aussenseite der Verschlusskappe 1 einrastet. Hernach ist die Drehkappe 25 auf der Verschlusskappe 1 sicher gehalten und auch gegen ein Verdrehen gesichert. Hierzu dienen die Elemente 34, die auf ihrer Unterseite von einer dünnen Wand 32 abgestützt sind, und oben in eine bogenförmige Erhöhung 31 ausgeformt sind, wobei sie hier über eine Dünnstelle 33 mit der Drehkappe 25 verbunden sind. Die Drehkappe 25 ist an ihrem unteren Rand 35 dieser bogenförmigen Erhöhung 31, also an der Stelle dieser bogenförmigen Erhöhung 31, ebenfalls bogenförmig geformt. Wird die Drehkappe 25 von oben gesehen im Gegenuhrzeigersinn, also in Löserichtung gedreht, so wird zunächst die Dünnstelle 33 gebrochen, und hernach werden die Elemente 34 mit ihrer bogenförmigen Erhöhung durch das Anschlagen des bogenförmigen unteren Randabschnittes der Drehkappe 25 in axialer Richtung des Verschlusses nach unten gedrückt, unter Deformation der dünnen Wände 32 unterhalb der Elementen 34. Das erfordert eine bestimmte Kraft. Erst wenn die Elemente 34 hinreichend nach unten gestossen sind, lässt sich die Drehkappe 25 weiter in Löserichtung drehen. Dabei wirken die schraubenlinienförmigen Betätigungsflächen 26,30 der Rohrabschnitte 27,29 in der Weise aufeinander, dass der Rohrabschnitt 26 nach unten gedrückt wird und somit den Druckknopf 6 betätigt, das heisst nach unten drückt und somit die Kapsel 2 nach unten drückt, was zum Dehnen und schliesslich Bersten der Folie 15 längs ihrer Schwächungslinien führt. Damit die Drehkappe 25 nur in Löserichtung drehbar ist, weist sie auf der Innenseite ihres Deckels eine leicht nachgiebige Zahnung 36 auf. Diese greift in eine weitere Zahnung 37 ein, die aussen an einem axialen Fortsatz 38 an der Verschlusskappe angeformt ist, und deren Zähne in Löserichtung geneigt sind, sodass sie als Widerhaken wirken. Dadurch lässt sich die Drehkappe 25 unter Rattern nur in Löserichtung drehen, und die Verzahnung 37 blockiert eine Drehung der Drehkappe 25 im Uhrzeigersinn.

An dieser Figur 6 erkennt man ausserdem noch die Einrastelemente 39 am Garantieband 3. Wenn der Verschluss erstmals über einen Flaschenstutzen aufgedreht wird, so schnappen diese Einrastelement 39 über einen entsprechenden auskragenden Wulst am Flaschen- oder Behälterstutzen ein. Der Verschluss kann hernach nur noch durch Bruch der Dünnstelle 5 zwischen dem Garantieband 3 und dem oberen Verschlussteil 1 vom Stutzen gelöst werden.

Die Figur 7 zeigt diesen Verschluss nach Figur 6 in einem Querschnitt dargestellt, in vergrösserter Ansicht, wobei hier zusätzlich auch der Stutzen 40 der damit ausgerüsteten Flasche oder des Behälters gezeigt ist. An dieser Darstellung erkennt man, wie die Drehkappe 25 auf der Verschlusskappe 1 des Verschlusses gehalten ist. Hierzu formt die Verschlusskappe 1 im oberen Bereich ihrer Aussenseite eine umlaufende Nut 42, in welche ein umlaufender Wulst 41 auf der Innenseite der Drehkappe 25 beim Aufprellen zu liegen kommt und die Drehkappe 25 drehbar aber sicher auf der Verschlusskappe 1 hält. Ausserdem ist neben dem Verschluss als Detail D gezeigt, wie die beiden Rohrabschnitte 27,29 aufeinanderliegen können, sodass ihre Ränder sicher aufeinander liegen blieben und nicht voneinander seitlich abgleiten können. Hierzu bildet der eine Rand eine Nut, sodass der gegenüberliegende Rand darin als Feder geführt ist. Es reicht auch, wenn die Aussenseite eines Rohrabschnittes verlängert ist, sodass aussen eine Stütze für den anderen Rohrabschnitt gebildet ist, also gewissermassen eine Nut mit nur einer Begrenzungswand gebildet ist.

Schliesslich zeigt die Figur 8 die Verschlusskappe nach Figur 6 und 7 nach dem indirekten Betätigen der Kapselentleerung und vor dem Entfernen der Verschlusskappe 1 des Verschlusses in einem perspektivisch gesehenen Querschnitt dargestellt. Die Elemente 34 sind niedergedrückt worden und daher liess sich die Drehkappe 25 weiter im Gegenuhrzeigersinn verdrehen, während sie gegen eine axiale Bewegung durch die zu Figur 7 beschriebene Verprellung von Wulst 41 und Nut 42 gesichert ist. Der auf der Unterseite der Drehkappe 25 angeformte Rohrabschnitt 28 und seine schraubenlinienförmige Betätigungsfläche 30 wirkte auf die schraubenlinienförmige Betätigungsfläche 26 am Rohrabschnitt 27, welcher auf der Drückerfläche 6 sitzt. Daher wurde der Druckknopf 4 niedergedrückt und der Höcker 9 an der Unterseite der Drückerfläche 6 drückte die Oberseite 13 der Kapsel 2 von einer konvexen in eine konkave Form. Die dadurch erzeugte Dehnung der Folie 15 führt zu deren Bruch längs ihrer Schwächungslinien und der Inhalt wird wie hier angedeutet nach unten ausgeschüttet oder ausgeleert.

Als besonders vorteilhaft und sicher funktionierend erweist sich eine Ausführung wie sie in Figur 9 in einer Explosionszeichnung längs der Rotationsachse des Verschlusses dargestellt ist. Es handelt sich hier um einen Verschluss, welcher durch Drehung der Verschlusskappe mit seiner Drehkappe in Löserichtung betätigt wird. Die Drehkappe 25 ist von oben über die Verschlusskappe 1 geprellt. Die Verschlusskappe 1 ist mit einem Innengewinde 52 ausgerüstet, mit dem sie auf ein Flaschengewinde aufschraubbar ist. Auf der Unterseite der Drehkappe 25 erkennt man einen angeformten Rohrabschnitt 29, der sich in axialer Richtung nach unten erstreckt. Er weist schraubenlinienförmige Abschnitte 30 auf, die formschlüssig auf ebensolchen Abschnitten aufliegen, die an einem hier nicht sichtbaren Rohrabschnitt an der Oberseite der Kappe 1 vorhanden sind. An der Kappe 1 erkennt man auf ihrer Unterseite die Ausformung auf der Unterseite dieses Rohrabschnittes. Diese Ausformung bildet hier den Höcker in Form eines Kreuzprofils 50. Und dieses Kreuzprofil 50 passt in eine im wesentlichen ebenfalls kreuzprofilförmige Vertiefung 51 in der Oberseite der zugehörigen Kapsel 2 ein. Die Kappe 1 ist mit einem zylindrischen, nach unten abstehenden Rand 54 versehen, sodass ein Aufnahmezylinder gebildet ist, in welchen die Kapsel 2 von unten einsetzbar ist, sodass ihre kreuzprofilförmige Vertiefung 51 über das Kreuzprofil 50 gestülpt zu liegen kommt. Der untere Rand der gefüllten Kapsel 2 ist mit der Siegelfolie 15 verschlossen. Die Siegelfolie 15 weist hier zwei sich kreuzende Schwächungslinien 55,56 auf, welche die Siegelfolie 15 bis fast an deren Rand hinaus in vier Kreissegmente aufteilt. Die Funktion dieses Verschlusses, nachdem die versiegelte Kapsel 2 in die Kappe 1 eingesetzt ist und die Drehkappe 25 über dieselben geprellt ist, und der Verschluss als Ganzes mit dem Innengewinde 52 der Kappe 1 über ein Behältergewinde geschraubt ist, wird im Folgenden beschrieben: Die Drehkappe 25 wird in Löserichtung, also von oben gesehen im Gegenuhrzeigersinn gedreht. Dadurch wird der Rohrabschnitt 29 gedreht und drückt mit seinen schraubenlinienförmigen Schultern 30 auf jene des Rohrabschnittes auf der Oberseite der Kappe 1. Deren Rohrabschnitt wird daher in axialer Richtung nach unten gedrückt, indem die Oberseite der Kappe 1 deformiert wird. Damit wird das Kreuzprofil 50 nach unten gedrückt. In der Folge wird auch die kreuzprofilförmige Vertiefung 51 in der Oberseite der Kapsel 2 axial nach unten gedrückt. Schliesslich schlägt das untere Ende der Vertiefung 51 auf der Innenseite der Siegelfolie 15 an und setzt sie unter Zugspannung. Durch weiteres Drehen an der Drehkappe 25 wird der Auflagedruck der Vertiefung 51 auf der Siegelfolie 15 erhöht, und somit auch die erzeugte Zugspannung, bis die Siegelfolie 15 längs ihrer Schwächungslinien 55,56 schliesslich bricht. Es ist nun ganz entscheidend, dass die vier endseitigen äusseren Ecken 57 der Vertiefung jeweils auf die Mitte bzw. die Winkelhalbierenden der vier Kreissegmente auf der Siegelfolie 15 zu liegen kommen. Nur dann wird nämlich bewirkt, dass die nach unten gedrückte Vertiefung 51 diese vier Segmente wie einzelne Blätter nach unten schwenkt und sie in dieser abgeschwenkten Lage hält. Würden diese Ecken 57 nämlich auf die Schwächungslinien 55,56 selbst auftreffen, so würde die Vertiefung 51 mit ihrem kreuzförmigen Profil in die geöffneten Bruchlinien der Siegelfolie 15 eintauchen und die entstandene Öffnung weitgehend verschliessen und verstopfen. Es ist daher sehr wichtig, dass diese Ecken 57 auf die Winkelhalbierenden der einzelnen Kreissegmente auftreffen, auf den hier an der Siegelfolie markierten Punkte 58 anliegen. Wenn die Siegelfolie 15 einmal aufgebrochen ist, und die Vertiefung 51 die zentralen Ecken der einzelnen Kreissegmente nach unten gedrückt hat, kann der Kapselinhalt nach unten fliessen oder fallen. Wenn nun die Drehkappe 25 weiter in Löserichtung gedreht wird, so tritt der Mitnehmer 53 an der Drehklappe 25 in Aktion. Dieser Mitnehmer 53 nimmt die Verschlusskappe 1 mit und schraubt sie daher vom Flaschen- oder Behältergewinde los, sodass der gesamte Verschluss schliesslich von der Flasche oder dem Behälter entfernt wird und der Stutzen freigelegt ist. Der Verschluss kann freilich wieder auf den Stutzen aufgesetzt werden und durch Drehen der Drehkappe 25 in Schliessrichtung wird die Verschlusskappe 1 wieder dichtend auf den Stutzen der Flasche oder des Behälters aufgeschraubt.

Die Figur 10 zeigt diesen Verschluss nach Figur 9 in zusammengesetztem Zustand, in einem Querschnitt dargestellt. Zusätzlich zu dem schon vorher Beschriebenen sieht man hier das Gegenstück zum Rohrabschnitt 29 mit seinen schraubenlinienförmigen Abschnitten 30, nämlich den Rohrabschnitt 62 mit den ebenfalls schraubenlinienförmigen Abschnitten 63 an der deformierbaren Oberseite 59 der Kappe 1. Desweiteren erkennt man das Kreuzprofil 50, welches hier in der Vertiefung 51 steckt, die ihrerseits vier kreuzförmig angeordnete Ecken 57 aufweist. Im Zentrum kann die Vertiefung 51 einen nach unten vorstehenden Höcker 60 aufweisen, welcher beim Niederfahren als erstes auf das Zentrum der Siegelfolie 15 drückt und sie am Kreuzungspunkt ihrer Schwächungslinien auftrennt.

Die Figur 11 zeigt eine weitere Ausführung des Verschlusses mit im Wesentlichen gleicher Öffnungsfunktion für die Siegelfolie 15. Im Unterschied zur Ausführung nach Figur 9 wird das Kreuzprofil 50 hier nicht durch eine Drehung der Drehkappe nach unten gedrückt, sondern durch simples Niederdrücken eines Druckknopfes 58 auf der Oberseite der Verschlusskappe 1. Die Verschlusskappe weist hierzu eine nach oben ausbuchtende Oberseite 59 auf, die im Zentrum eine Drückerfläche eines Druckknopfes 58 bildet. Wird von oben auf diese Drückerfläche gedrückt, so wird der Druckknopf 58 mit dem auf seiner Unterseite angeformten Kreuzprofil 50 axial nach unten gedrückt. Das wiederum drückt die Vertiefung 51 in der Oberseite der eingelegten Kapsel 2 nach unten, was die Siegelfolie 15 zum Aufplatzen bringt, wobei wiederum die vier äusseren Ecken der kreuzprofilförmigen Vertiefung 51 die vier so gebildeten Kreissegmente der Siegelfolie 15 nach unten schwenken und in dieser nach unten geschwenkten Lage festhalten.

Die Figur 12 zeigt den Verschluss nach Figur 9 oder 10 mit eingelegter Kapsel im noch geschlossenen Zustand der Kapsel als Ganzes. In dieser Form kann er distributiert werden, und er lässt sich dann auf jeden Behälter oder jede Flasche mit passendem Aussengewinde aufschrauben.

## Patentansprüche

1. Befüllbarer Verschluss zum Auslösen der Entleerung einer in diesem Verschluss eingesetzten, separat befüllten Kapsel (2), der Verschluss bestehend aus einer auf den Gewindestutzen (40) eines Behälters aufschraubbaren Verschlusskappe (1) mit deformierbarer Oberseite, in welche Verschlusskappe (1) eine separat befüllte Kapsel (2) in geschlossenem Zustand von unten einsetzbar ist, mit nach unten gerichteter Siegelfolie (13) der Kapsel (2), wobei die Oberseite der eingesetzten Kapsel (2) deformierbar ausgeführt ist und axial nach unten drückbar ist, sodass die nach unten gerichtete Siegelfolie (13) der Kapsel (2) bricht oder platzt, ***dadurch gekennzeichnet,* dass** an der Unterseite der Verschlusskappe (1) ein axial nach unten ragendes Kreuzprofil, Dreieckprofil oder sternförmiges Profil (50) angeformt ist, welches Profil (50) in eine zum Querschnitt dieses Profils (50) passende Vertiefung (51) in der deformierbaren Oberseite der eingesetzten Kapsel (2) einpasst, und dass durch Niederdrücken dieses Kreuzprofils, Dreieckprofils oder sternförmigen Profiles (50) die Vertiefung (51) mit ihren äusseren unteren Ecken (57) auf die Siegelfolie (15) der Kapsel (2) drückbar ist, und dass die Siegelfolie (15) Schwächungslinien (55,56) aufweist, sodass diese Ecken (57) auf die Winkelhalbierenden der durch die Schwächungslinien gebildeten Kreissegmente auftreffen und dieselben nach Aufplatzen der Schwächungslinien (55,56) von diesen Ecken (57) nach unten schwenkbar sind und hernach nach unten geschwenkt haltbar sind.

2. Befüllbarer Verschluss nach Anspruch 1, ***dadurch gekennzeichnet,* dass** das Profil (50) einen kreuzförmigen Querschnitt aufweist und in die Vertiefung (51) mit ebenfalls kreuzförmigem Querschnitt in der deformierbaren Oberseite der eingesetzten Kapsel (2) einpasst, und dass durch Niederdrücken dieses Profiles (50) in die Vertiefung (51) deren äussere untere Ecken (5) auf die Siegelfolie (15) der Kapsel (2) drückbar sind.

3. Befüllbarer Verschluss zum Auslösen der Entleerung einer zu diesem Verschluss gehörenden, separat befüllten Kapsel (2) nach einem der Ansprüche 1 bis 2, ***dadurch gekennzeichnet,* dass** die Verschlusskappe (1) mit einer von oben aufgeprellten Drehkappe (25) versehen ist (Figur 9), die auf ihrer Unterseite einen axial nach unten ragenden Rohrabschnitt (29) mit schraubenlinienförmigen Abschnitten (30) aufweist, welche formschlüssig auf ebensolchen Abschnitten aufliegen, die an einem Rohrabschnitt an der deformierbaren Oberseite der Verschlusskappe (1) vorhanden sind, und dass durch Drehen der aufgeprellten Drehkappe (25) von oben gesehen im Gegenuhrzeigersinn der Rohrabschnitt an der Oberseite der Verschlusskappe (1) unter Deformation ihrer Oberseite axial nach unten bewegbar ist, sodass das an der Unterseite der Verschlusskappe (1) axial nach unten ragende Profil (50) nach unten drückbar ist.

4. Befüllbarer Verschluss zum Auslösen der Entleerung einer zu diesem Verschluss gehörenden, separat befüllten Kapsel (2) nach einem der Ansprüche 1 bis 2, ***dadurch gekennzeichnet,* dass** die Verschlusskappe (1) eine derartige deformierbare Oberseite aufweist (Figur 10), die im Zentrum einen Druckknopf bildet, wobei durch Niederdrücken des Druckknopfes das Profil (50) axial nach unten bewegbar ist und damit in die zum Querschnitt dieses Profils (5) passende Vertiefung (51) eindrückbar ist, sodass die äusseren unteren Ecken (5) derselben auf die Siegelfolie (15) der Kapsel (2) drückbar sind.

5. Befüllbarer Verschluss zum Auslösen der Entleerung einer zu diesem Verschluss gehörenden, separat befüllten Kapsel (2) nach einem der Ansprüche 1 bis 2, ***dadurch gekennzeichnet,* dass** die Verschlusskappe (1) mit einer von oben aufgeprellten Drehkappe (25) versehen ist, die auf ihrer Unterseite einen axial nach unten ragenden Rohrabschnitt (29) mit schraubenlinienförmigen Abschnitten (30) aufweist, welche formschlüssig auf ebensolchen Abschnitten aufliegen, die an einem Rohrabschnitt an der deformierbaren Oberseite der Verschlusskappe (1) vorhanden sind, und dass durch Drehen der aufgeprellten Drehkappe (25) von oben gesehen im Gegenuhrzeigersinn der Rohrabschnitt an der Oberseite der Verschlusskappe (1) unter Deformation ihrer Oberseite axial nach unten bewegbar ist, wobei unterhalb dieses Rohrabschnittes an der Unterseite der Verschlusskappe (1) das axial nach unten ragende Kreuzprofil, Dreieckprofil oder sternförmige Profil (50) angeformt ist, welches in die zum Querschnitt des Kreuzprofils, Dreieckprofils oder sternförmigen Profils (50) passende Vertiefung in der deformierbaren Oberseite der eingesetzten Kapsel (2) einpasst, und dass durch Niederdrücken des Kreuzprofils, Dreieckprofils oder sternförmigen Profils (50) und damit der Vertiefung der äussere untere Rand der Vertiefung auf die Siegelfolie (15) der Kapsel (2) drückbar ist.

6. Befüllbarer Verschluss zum Auslösen der Entleerung einer zu diesem Verschluss gehörenden, separat befüllten Kapsel (2) nach einem der Ansprüche 1 bis 2, ***dadurch gekennzeichnet,* dass** die Verschlusskappe (1) eine derartige deformierbare Oberseite aufweist (Figur 10), die im Zentrum einen Druckknopf bildet, wobei an der Unterseite der Verschlusskappe (1) das -axial nach unten ragende Kreuzprofil, Dreieckprofil oder sternförmige Profil (50) angeformt ist, welches in die zum Querschnitt des Kreuzprofils, Dreieckprofils oder sternförmigen Profils (50) passende Vertiefung in der deformierbaren Oberseite der eingesetzten Kapsel (2) einpasst, und dass durch Niederdrücken des Kreuzprofils, Dreieckprofils oder sternförmiges Profils (50) und damit der Vertiefung der äussere untere Rand der Vertiefung auf die Siegelfolie (15) der Kapsel (2) drückbar ist.

7. Befüllbarer Verschluss zum Auslösen der Entleerung einer zu diesem Verschluss gehörenden, separat befüllten Kapsel (2) nach Anspruch 1, ***dadurch gekennzeichnet,* dass** die Verschlusskappe (1) mit einer von oben aufgeprellten Drehkappe (25) versehen ist, die auf ihrer Unterseite einen axial nach unten ragenden Rohrabschnitt (29) mit schraubenlinienförmigen Abschnitten (30) aufweist, welche formschlüssig auf ebensolchen Abschnitten aufliegen, die an einem Rohrabschnitt an der deformierbaren Oberseite der Verschlusskappe (1) vorhanden sind, und dass durch Drehen der aufgeprellten Drehkappe (25) von oben gesehen im Gegenuhrzeigersinn der Rohrabschnitt an der Oberseite der Verschlusskappe (1) unter Deformation ihrer Oberseite axial nach unten bewegbar ist, wobei unterhalb dieses Rohrabschnittes an der Unterseite der Verschlusskappe (1) das axial nach unten ragende Profil angeformt ist, welches im Querschnitt dreieck- oder sternförmig ist und in die ebenfalls im Querschnitt dreieck- oder sternförmige Vertiefung in der deformierbaren Oberseite der eingesetzten Kapsel (2) einpasst, und dass durch Niederdrücken des dreieck- oder sternförmigen Profils und damit der Vertiefung die äusseren unteren Ecken der Vertiefung auf die Siegelfolie (15) der Kapsel (2) drückbar sind, und dass die Siegelfolie drei stern-förmig angeordnete radiale Schwächungslinien aufweist, deren zwei benachbarte je einen Winkel von 120° einschliessen, sodass die äusseren Ecken der Vertiefung auf die Winkelhalbierenden der drei gebildeten 120°-Kreissegmente auftreffen und dieselben nach Aufplatzen der Schwächungslinien von den Ecken nach unten schwenkbar sind und hernach nach unten geschwenkt haltbar sind.

8. Befüllbarer Verschluss zum Auslösen der Entleerung einer zu diesem Verschluss gehörenden, separat befüllten Kapsel (2) nach Anspruch 1, ***dadurch gekennzeichnet,* dass** die Verschlusskappe (1) eine deformierbare Oberseite aufweist, die im Zentrum einen Druckknopf bildet, wobei an der Unterseite der Verschlusskappe (1) das axial nach unten ragende Profil angeformt ist, welches im Querschnitt dreieck- oder sternförmig ist und in die ebenfalls im Querschnitt dreieck- oder sternförmige Vertiefung in der deformierbaren Oberseite der eingesetzten Kapsel (2) einpasst, und dass durch Niederdrücken des dreieck- oder sternförmigen Profils und damit der Vertiefung die äusseren unteren Ecken der Vertiefung auf die Siegelfolie (15) der Kapsel (2) drückbar ist, und dass die Siegelfolie drei sternförmig angeordnete radiale Schwächungslinien aufweist, deren zwei benachbarte je einen Winkel von 120° einschliessen, sodass die äusseren Ecken der Vertiefung auf die Winkelhalbierenden der drei gebildeten 120°-Kreissegmente auftreffen und dieselben nach Aufplatzen der Schwächungslinien von den Ecken nach unten schwenkbar sind und hernach nach unten geschwenkt haltbar sind.

9. Befüllbarer Verschluss zum Auslösen der Entleerung einer zu diesem Verschluss gehörenden, in den Verschluss einsetzbaren, separat befüllbaren Kapsel (2) nach einem der vorangehenden Ansprüche, ***dadurch gekennzeichnet, dass** die* Kapsel (2) in der Verschlusskappe (1) durch eine von aussen um ihren Rand umgelegte Umbördelung (14) ihres Randes gehalten ist.

10. Befüllbarer Verschluss zum Auslösen der Entleerung einer zu diesem Verschluss gehörenden, in den Verschluss einsetzbaren, separat befüllbaren Kapsel (2) nach einem der Ansprüche 1 bis 9, ***dadurch gekennzeichnet, dass*** die Kapsel (2) in der Verschlusskappe mittels Widerhaken (43) an der Verschlusskappe (1) kraftschlüssig gehalten ist.

## Claims

1. Fillable closure to trigger the emptying of a separately filled capsule (2) that is inserted into this closure, whereby the closure consists of a closing cap (1) that can be screwed onto the threaded neck (40) of a container and in which a separately filled capsule (2) can be inserted in closed condition from the bottom, with downward facing sealing film (13) of the capsule (2) whereby the upper face of the inserted capsule (2) is deformable in design and can be pushed down in an axial direction so that the downward facing sealing film (13) of the capsule (2) breaks or bursts, ***characterised* by** the fact that an axially downward projecting cross-shaped, triangle-shaped or star-shaped profile (50) is integrally formed at the lower face of the closing cap (1), whereby this profile (5) fits in an indentation (51) consistent with the cross-section of this profile (50) in the deformable upper face of the inserted capsule (2), and that by pushing down this cross-shaped, triangle-shaped or star-shaped profile (50), the indentation (51) and its outer lower corners (57) are pressable onto the seal film (15) of the capsule (2), and that the sealing film (15) features weakened lines (55, 56) so that the corners (57) are incident on the bisectors of the circular segments formed by the weakened lines and the same can be pivoted down from these corners (57) after bursting the weakened lines (55, 56) and can afterwards be kept in the downward pivoted position.

2. Fillable closure according to claim 1, ***characterised by** the fact* that an axially downward projecting features a cross profile (50) and fits in the indentation (51) in the shape of a cross profile in the deformable upper face of the inserted capsule (2), and that by pressing down this cross profile (50) into the indentation (51), its outer lower corners (5) can be pressed on the sealing film (15) of the capsule (2).

3. Fillable closure to trigger the emptying of a separately filled capsule (2) that is part of this closure according to one of the claims 1 to 2, ***characterised by** the fact* that the closing cap (1) is equipped with a twist cap (25) pushed from the top (figure 9) which features an axially downward projecting tube section (29) with helix-shaped sections (30) on its lower face, whereby these sections rest friction-locked on such sections that are present at a tube section at the deformable upper face of the closing cap (1), and **characterised by** the fact that, by turning the pushed twist cap (25), as seen from above, counterclockwise to the tube section at the upper face of the closing cap (1) while its upper face deforms, can be moved in an axial downward direction so that the cross profile (50), which projects in an axial downward direction at the lower face of the closing cap (1), can be pushed down.

4. Fillable closure to trigger the emptying of a separately filled capsule (2) that is part of this closure according to one of the claims 1 to 2, ***characterised by** the fact* that the closing cap (1) features a deformable upper face (figure 10) that forms a push button in the centre so that by pressing downward the push button and the cross profile (50) and thus the indentation (51), the outer lower corners (5) of the same can be pressed on the sealing film (15) of the capsule (2).

5. Fillable closure to trigger the emptying of a separately filled capsule (2) that is part of this closure according to one of the claims 1 to 2, ***characterised* by** the fact that the closing cap (1) is equipped with a twist cap (25) pushed from the top which features an axially downward projecting tube section (29) with helix-shaped sections (30) on its lower face, whereby these sections rest friction-locked on such sections that are present at a tube section at the deformable upper face of the closing cap (1), and that by turning the pushed twist cap (25), as seen from above, counterclockwise, the tube section at the upper face of the closing cap (1) is moveable downwardly in axial direction while its upper face deforms, can be moved in an axial downward direction whereby an axially downward projecting cross-shaped profile, triangle-shaped profile or star-shaped profile is integrally formed underneath this tube section at the lower face of the closing cap (1), which fits into a cross-shaped, triangle-shaped or star-shaped cross-section of the indentation in the deformable upper face of the inserted capsule (2), and that, by pushing down the cross-shaped, triangle-shaped or star-shaped profile (50) and thus the indentation, the outer lower edge of the indentation can be pressed on the sealing film (15) of the capsule (2).

6. Fillable closure to trigger the emptying of a separately filled capsule (2) that is part of this closure according to one of the claims 1 to 2, ***characterised by** the fact* that the closing cap (1) features a deformable upper face (figure 10) which forms a push button in the centre, whereby an axially downward projecting cross-shaped, triangle-shaped or star-shaped profile is integrally formed at the lower face of the closing cap (1), which fits with its cross-shaped, triangle-shaped or star-shaped cross-section into the indentation within the deformable upper face of the inserted capsule (2), and that by pushing down the cross-shaped, triangle-shaped or star-shaped profile (50) and thus the indentation, the outer lower edge of the indentation can be pressed on the sealing film (15) of the capsule (2).

7. Fillable closure to trigger the emptying of a separately filled capsule (2) that is part of this closure according to claim 1, ***characterised by** the fact* that the closing cap (1) is equipped with twist cap (25) that is snapped-on from above, which features an axially downwardly projecting tube section (29) on its lower face with helix-shaped sections (30), which rest on such sections in a form-fitting manner, which are present at a tube section at the deformable upper face of the closing cap (1) and which can be moved downward in an axial direction by turning the snapped on twist cap (25), as seen from above, counterclockwise to the tube section at the upper face of the closing cap (1) while its upper face deforms, whereby an axially downward projecting triangular or cross-shaped profile is integrally formed underneath this tube section at the lower face of the closing cap (1), which fits in a triangular or star-shaped indentation in the deformable upper face of the inserted capsule (2) and that, by pressing down the triangular or star-shaped profile and thus the indentation, the outer lower edge of the indentation can be pressed on the sealing film (15) of the capsule (2), and that the sealing film features weakened lines in the shape of a Mercedes star so that the outer corners of the indentation are incident on the bisectors of the three formed 120° circular segments and the same can be pivoted downward from the corners after bursting the weakened lines and can afterwards be kept in the downward pivoted position.

8. Fillable closure to trigger the emptying of a separately filled capsule (2) that is part of this closure according to claim 1, ***characterised by** the fact* that the closing cap (1) features a deformable upper face that forms a push button in the centre whereby an axially downward projecting triangular or star-shaped profile in cross-section is integrally formed at the lower face of the closing cap (1), which fits in a triangular or star-shaped indentation in cross-section in the deformable upper face of the inserted capsule (2), and that, by pressing the triangular or start-shaped profile and thus the indentation, the outer lower corners of the indentation can be pressed on the sealing film (15) of the capsule (2), and that the sealing film features three weakened lines arranged in a star-shaped manner so that two neighboured weaking lines enclose an angle of 120°, so that the outer corners are incident on the bisectors of the three formed 120° circular segments and the same can be pivoted downward from the corners after bursting the weakened lines and can afterwards be kept in the downward pivoted position.

9. Fillable closure to trigger the emptying of a separately fillable capsule (2) that is part of this closure and can be inserted in the closure according to one of the preceding claims, ***characterised by** the fact that* the capsule (2) is kept in the closing cap (1) by a beading (14) of its edge that is folded around its edge from the outside.

10. Fillable closure to trigger the emptying of a separately fillable capsule (2) that is part of this closure and can be inserted in the closure according to one of the claims 1 to *9,* ***characterised in* that** the capsule (2) is friction-locked in the closing cap by means of barbed hooks (43) at the closing cap (1).

## Revendications

1. Bouchon susceptible d'être rempli pour déclencher le vidage d'une capsule (2) remplie séparément et introduite dans le bouchon, ledit bouchon étant composé d'un capuchon de fermeture (1) susceptible d'être vissé sur les embouts filetés (40) d'un récipient avec une partie supérieure susceptible d'être déformée, dans lequel capuchon de fermeture (1) il est possible d'insérer par-dessous une capsule (2) remplie séparément dans une position fermée, avec une pellicule de scellement (13) orientée vers le bas, où la partie supérieure de la capsule (2) introduite est réalisée de façon déformable et peut être poussée vers le bas pour que la pellicule de scellement (13) orientée vers le bas se brise ou éclate, ***caractérisé en ce que**,* sur le côté inférieur du capuchon de fermeture (1) est formé un profil en croix qui fait saillie axialement vers le bas, un profil en forme d'un croix, de triangle ou un profil en forme d'étoile, lequel profil est adapté à un évidement qui est adapté à la section transversale de ce profil dans la partie supérieure susceptible d'être déformée, de la capsule insérée et que, en appuyant sur ce profil en croix, ce profil en triangle ou ce profil en forme d'étoile, l'évidement est susceptible d'être appuyé avec ses coins (57) extérieurs et inférieurs sur la pellicule de scellement de la capsule (2) et **en ce que** la pellicule de scellement présente des lignes de faiblesses de manière à ce que ses coins (57) rencontrent les bissectrices des segments circulaires formés par les lignes de faiblesses et lesquels segments circulaires sont susceptibles de pivoter vers le bas après l'éclatement des lignes de faiblesse (55, 56) à partir de ces coins (57) vers le bas et sont donc susceptibles d'être pivoté vers le bas et peuvent donc être maintenus pivotés vers le bas.

2. Bouchon susceptible d'être rempli selon la revendication 1, ***caractérisé en ce que*** le profil présente une section transversale en forme de croix et adapté à l'évidement avec également une section transversale en forme de croix dans la partie supérieure susceptible d'être déformée de la capsule (2) utilisée et **en ce qu'**en appuyant ce profil dans l'évidement ses coins extérieurs et inférieurs peuvent être enfoncés sur la pellicule de scellement (15) de la capsule (2).

3. Bouchon susceptible d'être rempli pour déclencher le vidage d'une capsule remplie séparément et appartenant à ce bouchon selon une des revendications 1 à 2, ***caractérisé en ce que*** le tube peut être déplacé axialement vers le bas grâce à une déformation du côté supérieur du capuchon de fermeture (1) sur son côté supérieur en tournant le capuchon rotatif (25) encliqueté, vu par le haut dans le sens inverse des aiguilles d'une montre, de manière à pouvoir pousser le profil faisant saillie axialement vers le bas sur le côté inférieur du capuchon de fermeture (1).

4. Bouchon susceptible d'être rempli pour déclencher le vidage d'une capsule remplie séparément et appartenant à ce bouchon selon une des revendications 1 à 2, ***caractérisé en ce que*** le capuchon de fermeture (1) présente un tel côté supérieure déformable (Figure 10), qui forme dans le centre un bouton de pression, où le profil (50) est susceptible d'être déplacé vers le bas en appuyant sur le bouton de pression et donc l'évidement (51) adapté à la section transversale de ce profil (57) peut être enfoncé, de manière à ce que les coins (57) extérieures inférieures de cette évidement (51) peuvent être poussés sur la pellicule de scellement (15).

5. Bouchon susceptible d'être rempli pour déclencher le vidage d'une capsule remplie séparément et appartenant à ce bouchon selon une des revendications 1 à 2, ***caractérisé en ce que*** le tube peut être déplacé axialement vers le bas grâce à une déformation du côté supérieur du capuchon de fermeture (1) sur son côté supérieur en tournant le capuchon rotatif (25) encliqueté, vu par le haut dans le sens inverse des aiguilles d'une montre, de manière à pouvoir pousser le profil faisant saillie axialement vers le bas sur le côté inférieur du capuchon de fermeture (1) où le profil en forme de croix, en forme de triangle ou en forme d'étoile est formé sur le côté inférieure du capuchon de fermeture (1) en dessous de cette section de tube, lequel profil est adapté à l'évidement qui est adapté à la section transversale de ce profil en forme de croix, de triangle ou d'étoile (50) faisant saillie axialement vers le bas dans la partie supérieure susceptible d'être déformée, de la capsule insérée (2) et **en ce que**, en appuyant sur ce profil en croix, ce profil en triangle ou ce profil en forme d'étoile, et donc de l'évidement est susceptible d'être appuyé sur le bord extérieure inférieure de l'évidement sur la pellicule de scellement (15) de la capsule (2).

6. Bouchon susceptible d'être rempli pour déclencher le vidage d'une capsule remplie séparément et appartenant à ce bouchon selon une des revendications 1 à 2, ***caractérisé en ce que*** le capuchon de fermeture (1) présente un tel côté supérieure déformable (Figure 10), qui forme dans le centre un bouton de pression, où le profil en forme de croix, en forme de triangle ou en forme d'étoile est formé sur le côté inférieure du capuchon de fermeture (1) en dessous de cette section de tube, lequel profil est adapté à l'évidement qui est adapté à la section transversale de ce profil en forme de croix, de triangle ou d'étoile (50) faisant saillie axialement vers le bas dans la partie supérieure susceptible d'être déformée, de la capsule insérée (2) et **en ce que**, en appuyant sur ce profil en croix, ce profil en triangle ou ce profil (50) en forme d'étoile, et donc de l'évidement est susceptible d'être appuyé sur le bord extérieure inférieure de l'évidement sur la pellicule de scellement (15) de la capsule (2).

7. Bouchon susceptible d'être rempli pour déclencher le vidage d'une capsule remplie séparément et appartenant à ce bouchon selon une des revendications 1 à 2, ***caractérisé en ce que*** le capuchon de fermeture (2) est équipé d'un capuchon rotatif (25) encliqueté par le haut, qui présente sur son côté inférieure une section de tube (29) faisant saillie axialement vers le bas, avec des sections (30) hélicoïdales, qui sont appliquées sur les mêmes sections, qui existent sur une section de tube sur le côté supérieure déformable du capuchon de fermeture (1), et **en ce qu'**en tournant le capuchon rotatif (25) encliqueté, vu par le haut dans le sens inverse des aiguilles d'une montre, la section de tube peut être déplacée axialement vers le bas sur le côté supérieure du capuchon de fermeture (1) en déformant son côté supérieure, où on a formé le profil (50) faisant saillie axialement vers le bas, lequel profil présente en section transversale une forme triangulaire ou une forme d'étoile et lequel profil (50) est adapté à un évidement qui est adapté à la section transversale de ce profil dans la partie supérieure susceptible d'être déformée, de la capsule insérée et **en ce que**, en appuyant sur ce profil en croix, ce profil (50) en forme de triangle ou ce profil en forme d'étoile, l'évidement est susceptible d'être appuyé avec ses coins (57) extérieurs et inférieurs sur la pellicule de scellement de la capsule (2) et **en ce que** la pellicule de scellement (15) présente des lignes de faiblesses , dont deux lignes de faiblesse forment chacune un angle de 120°, de manière à ce que les coins (57) extérieures de l'évidement rencontrent les bissectrices les trois segments circulaires formés de 120° et lesquelles lignes de faiblesses et lesquels segments circulaires sont susceptibles de pivoter vers le bas après l'éclatement des lignes de faiblesse à partir de ces coins vers le bas et sont donc susceptibles d'être pivoté vers le bas et peuvent donc être maintenus pivotés vers le bas.

8. Bouchon susceptible d'être rempli pour déclencher le vidage d'une capsule remplie séparément et appartenant à ce bouchon selon une des revendications 1 à 2, ***caractérisé en ce que*** le capuchon de fermeture (1) présente un côté supérieure déformable, qui forme dans le centre un bouton de pression, où sur le côté inférieure du capuchon der fermeture (1), où on a formé le profil faisant saillie axialement vers le bas, lequel profil présente en section transversale un forme triangulaire ou une forme d'étoile et lequel profil est adapté à un évidement qui est adapté à la section transversale de ce profil dans la partie supérieure susceptible d'être déformée, de la capsule insérée et **en ce que**, en appuyant sur ce profil en croix, ce profil en triangle ou ce profil en forme d'étoile, l'évidement est susceptible d'être appuyé avec ses coins extérieurs et inférieurs sur la pellicule de scellement de la capsule (2) et **en ce que** la pellicule de scellement présente des lignes de faiblesses , dont deux lignes de faiblesse forment chacune un angle de 120°, de manière à ce que les coins extérieures de l'évidement rencontrent les bissectrices les trois segments circulaires formés de 120° et lesquelles lignes de faiblesses et lesquels segments circulaires sont susceptibles de pivoter vers le bas après l'éclatement des lignes de faiblesse à partir de ces coins vers le bas et sont donc susceptibles d'être pivoté vers le bas et peuvent donc être maintenus pivotés vers le bas.

9. Bouchon susceptible d'être rempli pour déclencher le vidage d'une capsule remplie séparément et appartenant à ce bouchon selon une des revendications précédentes, ***caractérisé en ce que*** la capsule (2) est maintenue dans le capuchon de fermeture (1) par un sertissage (14) de son bord mis de l'extérieure autour de son bord.

10. Bouchon susceptible d'être rempli pour déclencher le vidage d'une capsule remplie séparément et appartenant à ce bouchon selon une des revendications 1 à 9, ***caractérisé en ce que*** la capsule (2) est maintenue à force dans le capuchon de fermeture au moyen de barbillons (43) sur le capuchon de fermeture (1).
